# EUROPÄISCHE PATENTSCHRIFT

(11) **EP 2 845 945 B1**
(45) Veröffentlichungstag und Bekanntmachung des Hinweises auf die Patenterteilung: **27.12.2017**
(21) Anmeldenummer: 14180477.3
(22) Anmeldetag: 11.08.2014
(51) Int. Cl.: D06H 7/22

(54) **Verfahren und Vorrichtung zum Schneiden von Textilmaterial mit Laserstrahlung**
Method and device for cutting textile material with laser radiation
Procédé et dispositif de coupe au rayon laser de matériau textile

(30) Priorität: 06.09.2013 DE 102013014747
(43) Veröffentlichungstag der Anmeldung: 11.03.2015
(62) Teilanmeldung aus: 17201877.2
(73) Patentinhaber: eurolaser GmbH, 21339 Lüneburg (DE)
(72) Erfinder: Kluczinski, Matthias, 21357 Barum (DE)
(74) Vertreter: Noack, Andreas

(56) Entgegenhaltungen:
- DE-A1-102008 053 213
- JP-A- H04 356 386
- US-A- 3 679 863

## Beschreibung

Die Erfindung betrifft ein Verfahren zum Schneiden von Textilmaterial mittels Laserstrahlung, bei dem die Laserstrahlung mittels einer Schneidoptik auf das Textilmaterial gerichtet wird und wobei das Textilmaterial durch eine relative Bewegung der Schneidoptik zu dem Textilmaterial entlang einer vorgegebenen Schnittlinie geschnitten wird.

Die Erfindung betrifft weiterhin eine Anlage zum Schneiden von Textilmaterial mittels Laserstrahlung, mit einer Quelle für die Laserstrahlung, mit einer Schneidoptik und einer Einrichtung zum Erzeugen einer relativen Bewegung der Schneidoptik zu dem Textilmaterial entlang einer vorgegebenen Schnittlinie.

Solche Verfahren und Anlagen sind aus dem Stand der Technik bekannt. Beispielsweise entwickelt und fertigt die Anmelderin entsprechende Anlagen, welche bestimmungsgemäß entsprechende Verfahren ausführen.

Bei dem Schneiden von Materialien mittels Laserstrahlung wird das Material durch die Laserstrahlung im Bereich einer Schnittlinie abgetragen. Dabei wird das abzutragende Material stark erhitzt und dadurch je nach Art des Materials geschmolzen und/oder verdampft und/oder verbrannt. Dabei entstehen bei den meisten Materialen gas-, nebel- oder rauchartige Abfallprodukte. Diese Abfallprodukte werden bei Anlagen und Verfahren nach dem Stand der Technik abgesaugt.

Bei einigen Textilmaterialien tritt allerdings das Problem auf, dass sich die Abfallprodukte unmittelbar nach dem Schneiden in dem geschnittenen Material ablagern. Dies ist insbesondere bei Naturtextilien tierischen Ursprungs, wie z.B. Wollstoffen, unerwünscht, da die Abfallprodukte eine starke Geruchsbelastung des geschnittenen Textilmaterials bewirken, so dass eine Nutzung des Materials z.B. zur Herstellung von Bekleidungsartikeln kaum mehr möglich ist.

Zwar lässt sich die Geruchsbelastung durch eine nachträgliche Reinigung des Textilmaterials beseitigen bzw. maßgeblich reduzieren. Allerdings wird durch diesen zusätzlichen Arbeitsschritt der Zeitvorteil, der sich durch das Laserschneiden in der Verarbeitung erzielen lässt, deutlich reduziert oder gar ganz aufgezehrt. Hinzu kommt, dass trotz einer nachträglichen Reinigung eine Verwendung solcher Textilmaterialien für besonders hochwertige Bekleidungsartikel zum Teil nicht mehr in Frage kommt.

Die Schrift JP-H04-356386A zeigt eine Anlage zum Schneiden von Textilmaterial, bei welcher Dampf in Bereich der Schneidlinie auf das Textilmaterial aufgebracht wird. Die Schrift US3679863 zeigt eine Anlage zum Schneiden von Material, bei welchem ein den Laserstrahl einhüllender Gasstrom mit feinem Wassernebel vermengt wird, um das zu schneidende Material im Bereich der Schnittlinie zu kühlen.

Demgemäß besteht die Aufgabe der Erfindung darin, Verfahren und Anlagen zum Schneiden von Textilmaterialien mittels Laserstrahlung bereitzustellen, bei welchen eine Geruchsbelastung des zu schneidenden Textilmaterials deutlich reduziert ist.

Diese Aufgabe wird gemäß der Erfindung gelöst durch ein Verfahren gemäß Anspruch 1.

Die Aufgabe wird weiter gelöst durch eine Anlage gemäß Anspruch 4.

Die Erfindung hat erkannt, dass die Abfallprodukte des Schneidens sich gerade bei Textilien schon kurz nach dem Schnitt durch Diffusion im Gewebe verteilen und großflächig auf den Fasern niederschlagen. Daher sind die ersten Sekunden nach dem Schnitt entscheidend, um eine wirkungsvolle Bekämpfung der Geruchsbelastung zu erreichen. Durch das Aufbringen eines geruchsmindernden Behandlungsmittels in diesem Zeitraum kann daher ein besonders großer Effekt erzielt werden. Gleichzeitig haben sich die Abfallprodukte noch nicht ausgebreitet, so dass der Einsatz des Behandlungsmittels auf den Bereich der Schnittlinie beschränkt werden kann.

Gemäß einer Weiterbildung des erfindungsgemäßen Verfahrens ist das geruchsmindernde Behandlungsmittel ein Fluid. Fluide sind verfahrenstechnisch besonders gut handhabbar und können insbesondere in Textilmaterialien besonders gut eingebracht werden.

In einer bevorzugten Weiterbildung des erfindungsgemäßen Verfahrens beinhaltet das Behandlungsmittel Wasserdampf. Es hat sich gezeigt, dass durch die kurz nach dem Schnitt erfolgende Nachbehandlung größtenteils auf chemische Reinigungsmittel verzichtet werden kann. In den meisten Fällen kann auf solche Reinigungsmittel komplett verzichtet werden.
Wasserdampf kann besonders günstig bereitgestellt werden und ist gleichzeitig besonders umweltverträglich.

Gemäß einer besonders bevorzugten Weiterbildung des erfindungsgemäßen Verfahrens wird das Behandlungsmittel über eine Düse aufgebracht.
Entsprechend ist die erfindungsgemäße Anlage vorzugsweise derart weitergebildet, dass die Einrichtung zum Aufbringen eines geruchsmindernden Behandlungsmittels auf das Textilmaterial eine Düse umfasst.
Durch eine Düse kann das Behandlungsmittel besonders einfach und gezielt auf die Schnittlinie gerichtet werden.

Gemäß einer Weiterbildung der erfindungsgemäßen Anlage weist die Einrichtung zum Erzeugen einer relativen Bewegung der Schneidoptik zu dem Textilmaterial einen Tisch sowie einen entlang zweier Achsen parallel zur Tischebene verfahrbaren ersten Bearbeitungskopf auf, welcher die Schneidoptik aufnimmt. Durch diese Ausführung können beliebig gestaltete Schnittlinien einfach und präzise abgefahren werden.

Gemäß einer Variante des erfindungsgemäßen Verfahrens werden die Düse und die Schneidoptik gemeinsam entlang der Schnittlinie bewegt.
Entsprechend ist die erfindungsgemäße Anlage bevorzugt dadurch weitergebildet, dass die Düse an dem ersten Bearbeitungskopf angeordnet ist. Durch diese Ausführung kann durch einmaliges Abfahren der Schnittlinie sowohl das Schneiden als auch das Nachbehandeln durchgeführt werden.

Gemäß einer besonderen Weiterbildung der erfindungsgemäßen Anlage ist die Düse so an dem ersten Bearbeitungskopf angeordnet, dass das Behandlungsmittels in Richtung eines Punktes auf dem Tisch abgegeben wird, welcher gegenüber dem Fokus der Schneidoptik versetzt ist. In dieser Ausführung kann die Zeitdauer zwischen dem Schneiden und dem Aufbringen durch Variation der Bewegungsgeschwindigkeit des Bearbeitungskopfes gesteuert werden. Gemäß der Erfindung ist die Anlage dadurch weitergebildet, dass die Düse um eine senkrecht zur Tischebene durch den Fokus der Schneidoptik verlaufende Achse schwenkbar an dem Bearbeitungskopf angeordnet ist. Diese Weiterbildung ermöglicht es, unabhängig von Richtung und Krümmung der Schnittlinie jederzeit sowohl den Fokus der Schneidoptik als auch den Wirkort des Behandlungsmittels auf der Schnittlinie zu halten.

In einer Weiterbildung der erfindungsgemäßen Anlage umfasst diese eine Einrichtung zur Bereitstellung des Behandlungsmittels.

In einer bevorzugten Weiterbildung der erfindungsgemäßen Anlage umfasst die Einrichtung zur Bereitstellung des Behandlungsmittels einen Dampferzeuger.

Die Erfindung wird nachfolgend anhand einiger beispielhaften Zeichnungen näher erläutert. Es zeigen:
- Figur 1:: Eine Anlage zum Schneiden von Textilmaterialien mittels Laserstrahlung gemäß der Erfindung
- Figur 2:: Ein Bearbeitungskopf einer Anlage gemäß der Erfindung
- Figur 3:: Eine prinzipielle Darstellung einer Schnittlinie

In Figur 1 ist eine Anlage 1 zum Schneiden von Textilmaterialien mittels Laserstrahlung gemäß der Erfindung schematisch dargestellt. Eine Sicherheitsverkleidung der Anlage ist dabei der Übersichtlichkeit halber weggelassen.

Die Anlage 1 besteht aus einem Tisch 2, auf dem ein Schlitten 3 in einer durch den Doppelpfeil 4 dargestellten Richtung verfahrbar angeordnet ist. Der Schlitten 3 trägt einen Bearbeitungskopf 5, welcher wiederum auf dem Schlitten 3 in einer durch den Doppelpfeil 6 dargestellten Richtung verfahrbar angeordnet ist.

Die Anlage 1 weist eine Laserstrahlquelle 7 auf, welche die zum Schneiden eines Textilmaterials 8 erforderliche Laserstrahlung erzeugt. Die Laserstrahlung gelangt entlang eines ersten Strahlwegabschnitts 9 zu einer ersten Strahlumlenkung 10 und von dort entlang eines zweiten Strahlwegabschnitts 11 zu dem Bearbeitungskopf 5.

Der Bearbeitungskopf 5 trägt eine Schneidoptik 12, welche den Strahl auf einen Fokus 13 abbildet, an welchem das Textilmaterial 8 geschnitten wird.

Das Verfahren des Schlittens 3 und des Bearbeitungskopfes 5 erfolgt auf bekannte Weise, z.B. mittels nicht dargestellter Spindeltriebe. Eine ebenfalls nicht dargestellte Steuerung aktiviert diese Spindeltriebe so, dass der Bearbeitungskopf 5 und somit der Fokus 13 entlang einer vorbestimmten Schnittlinie 14 geführt wird. Dabei wird das Textilmaterial 8 an dieser Schnittlinie 14 durch den Laserstrahl geschnitten.

Um während des Schneidens entstehende Abfallprodukte zu entfernen, ist der Tisch mit einer nicht dargestellten großflächigen Absaugung versehen.

Beim Schneiden von Textilmaterialien aus Naturfasern tierischen Ursprungs reicht diese Absaugung jedoch nicht aus, um eine Ablagerung geruchsintensiver Abfallprodukte in dem Textilmaterial zu verhindern. Daher ist an dem Bearbeitungskopf 5 eine Düse 15 angeordnet, durch welche ein geruchsminderndes Behandlungsmittel 16 im Bereich der Schnittlinie 14 auf das Textilmaterial 8 aufgebracht wird. Bei dem Behandlungsmaterial 16 handelt es sich beispielsweise um Wasserdampf, welcher durch einen Dampferzeuger 17 über einen Schlauch 18 der Düse 15 zugeführt wird.

Falls gewünscht können dem Dampf in dem Dampferzeuger 17 geruchsbindende Zusatzstoffe zugegeben werden. Als solche kommen z.B. Triethylenglykol oder Cyclodextrinderivate in Betracht, die aus kommerziellen Geruchsneutralisierern bekannt sind. Ebenso kommt als Alternative zu Wasserdampf auch Ethanoldampf in Betracht.

In Figur 2 ist der Bearbeitungskopf 5 der Anlage 1 näher dargestellt. An dem Bearbeitungskopf ist die Schneidoptik 12 befestigt, wobei nur das Gehäuse der Schneidoptik 12 erkennbar ist. Der optische Aufbau der Schneidoptik 12 entspricht dabei dem bekannten Aufbau von Schneidoptiken in Laserschneidanlagen und benötigt daher keine nähere Erläuterung.

Als Besonderheit ist die Schneidoptik 12 um ihre optische Achse drehbar an dem Bearbeitungskopf befestigt. An der Schneidoptik 12 ist ein Zahnkranz 20 befestigt, welcher mit einem Ritzel 21 kämmt, das von einem Drehmotor 22 angetrieben wird.

Weiterhin sind an der Schneidoptik zwei Schleifringe 23, 24 angeordnet, von denen der Schleifring 23 drehfest mit der Schneidoptik 12 verbunden ist, während der Schleifring 24 mittels eines Lagers 25 gegenüber der Schneidoptik 12 drehbar gelagert ist. Die Schleifringe 23, 24 weisen jeweils einen zum anderen Schleifring hin geöffneten Ringkanal 26, 27 auf.

Am drehbaren Schleifring 24 ist ein Anschlussstutzen 28 angeordnet, welcher über eine Bohrung mit dem Ringkanal 27 verbunden ist. Am Schleifring 23 ist wiederum die Düse 15 über eine Bohrung mit dem Ringkanal 26 verbunden.

Im Betrieb der Anlage wird das geruchsmindernde Behandlungsmittel 16 über den Schlauch 18 und den Anschlussstutzen 28 dem Ringkanal 27 zugeführt und gelangt von dort über den Ringkanal 26 in die Düse 15, von wo es abgegeben wird.

In der in den Figuren 1 und 2 dargestellten Ausführung ist die Düse 15 so geformt, dass das Behandlungsmedium 16 als einfacher Sprühkegel abgegeben wird. Andere Ausführungen sind ebenfalls denkbar, wie schlitzförmige oder halbmondförmige Düsen.

Durch Antreiben des Drehmotors 22 wird die Bearbeitungsoptik 12 zusammen mit dem Schleifring 23 und der Düse 15 um die optische Achse der Schneidoptik 12 gedreht, dabei schwenkt der Abgabepunkt des Behandlungsmittels 16 um den Fokus 13 der Schneidoptik 12. Dabei bleibt ein Abstand 29 zwischen dem Abgabepunkt des Behandlungsmittels 16 und dem Fokus 13 der Schneidoptik 12 konstant.

Während des Schneidens des Textilmaterials 8 werden der Schlitten 3, der Behandlungskopf 5 sowie der Drehmotor 22 so gesteuert, dass einerseits der Fokus 13 der Schneidoptik 12 an der Schnittlinie 14 entlang geführt wird und andererseits auch der Abgabepunkt des Behandlungsmittels 16 an der Schnittlinie entlang geführt wird.

Dies ist in Figur 3 schematisch dargestellt. In einem Bezugskoordinatensystem 30 der Anlage 1 ist eine zweiteilige Schnittlinie 14a, 14b dargestellt, entlang der z.B. Ärmel eines Anzugs geschnitten werden. Dabei zeigen Pfeile 31a, 31b die Schnittrichtung an. Entlang der Schnittlinie 14a sind schematisch einige Punkte P1, P2, P3, P4 markiert, zu denen jeweils die rechtwinkligen Koordinaten x,y sowie der Einstellwinkel ϕ des Drehmotors 22 dargestellt sind. Diese Werte sind für die gesamten Schnittlinien 14a, 14b in einer Steuerung der Anlage 1 abgelegt.

Bei den in Figur 3 dargestellten Schnittlinien 14a, 14b können Schneiden und Auftragen des Behandlungsmittels in einem Arbeitsgang erfolgen. Wenn jedoch die Schnittlinie Konturen aufweist, die kleiner sind als der Abstand 29 zwischen Fokus 13 der Schneidoptik und dem Abgabepunkt des Behandlungsmittels, ist dies nicht immer möglich. In diesem Fall wird die Schnittlinie 14 in zwei Schritten abgefahren, wobei im ersten Schritt der Schnitt erfolgt und im zweiten Schritt die Abgabe des Behandlungsmittels.

Dies kann mit dem in Figur 2 dargestellten Bearbeitungskopf erfolgen, wobei die von der Steuerung angefahrene Position im zweiten Durchlauf um den Abstand 29 versetzt ist. Alternativ dazu kann ein in Fig. 1 gestrichelt dargestellter zweiter Bearbeitungskopf 5a vorgesehen sein, an welchem lediglich eine zweite Düse 15a für das Behandlungsmittel 16 vorgesehen ist.

In einer weiteren alternativen Ausführung ist nur an dem zweiten Bearbeitungskopf 5a eine Düse 15a angeordnet. Bei dieser Ausführung ist allerdings das Schneiden und Nachbehandeln in einem Arbeitsgang nicht möglich.

## Patentansprüche

1. Verfahren zum Schneiden von Textilmaterial (8) mittels Laserstrahlung, bei dem die Laserstrahlung mittels einer Schneidoptik (12) auf das Textilmaterial (8) gerichtet wird und wobei das Textilmaterial (8) durch eine relative Bewegung der Schneidoptik (12) zu dem Textilmaterial (8) entlang einer vorgegebenen Schnittlinie (14) geschnitten wird, wobei nach dem Schneiden ein geruchsminderndes Behandlungsmittel (16) nur im Bereich der Schnittlinie (14) über eine Düse (15) auf das Textilmaterial (8) aufgebracht wird, welche gemeinsam mit der Schneidoptik (12) entlang der Schnittlinie (14) bewegt wird, **dadurch gekennzeichnet, dass** ein gegenüber einem Fokus der Schneidoptik (12) versetzter Abgabepunkt des Behandlungsmittels (16) durch Schwenken der Düse (15) um eine optische Achse der Schneidoptik (12) entlang der Schnittlinie (14) geführt wird.

2. Verfahren nach Anspruch 1, **dadurch gekennzeichnet, dass** das geruchsmindernde Behandlungsmittel (16) ein Fluid ist.

3. Verfahren nach Anspruch 2, **dadurch gekennzeichnet, dass** das geruchsmindernde Behandlungsmittel (16) Wasserdampf beinhaltet.

4. Anlage zum Schneiden von Textilmaterial (8) mittels Laserstrahlung, mit einer Quelle (7) für die Laserstrahlung, mit einer Schneidoptik (12) und einer Einrichtung zum Erzeugen einer relativen Bewegung der Schneidoptik (12) zu dem Textilmaterial (8) entlang einer vorgegebenen Schnittlinie (14), wobei die Anlage eine eine Düse (15) umfassende Einrichtung zum Aufbringen eines geruchsmindernden Behandlungsmittels (16) auf das Textilmaterial (8) im Bereich der Schnittlinie (14) aufweist, wobei die Einrichtung zum Erzeugen einer relativen Bewegung der Schneidoptik (12) zu dem Textilmaterial (8) einen Tisch (2) sowie einen entlang zweier Achsen parallel zur Tischebene verfahrbaren ersten Bearbeitungskopf (5) aufweist, welcher die Schneidoptik (12) aufnimmt, und wobei die Düse (15) so an dem ersten Bearbeitungskopf (5) angeordnet ist, dass das Behandlungsmittel (16) in Richtung eines Punktes auf dem Tisch (2) abgegeben wird, welcher gegenüber dem Fokus der Schneidoptik (12) versetzt ist, **dadurch gekennzeichnet, dass** die Düse (15) um eine senkrecht zur Tischebene durch den Fokus der Schneidoptik (12) verlaufende Achse schwenkbar an dem Bearbeitungskopf (5) angeordnet ist.

5. Anlage nach einem Anspruch 4, **dadurch gekennzeichnet, dass** die Anlage eine Einrichtung zur Bereitstellung des Behandlungsmittels umfasst.

6. Anlage nach Anspruch 5, **dadurch gekennzeichnet, dass** die Einrichtung zur Bereitstellung des Behandlungsmittels einen Dampferzeuger (17) umfasst.

## Claims

1. Method for cutting textile material (8) by means of laser radiation, in which the laser radiation is directed onto the textile material (8) by means of a cutting optics (12) and wherein the textile material (8) is cut along a given cutting line (14) by a relative movement of the cutting optics (12) in relation to the textile material (8), wherein, after the cutting, an odour-reducing treating agent (16) is applied to the textile material (8) only in the region of the cutting line (14) by way of a nozzle (15), which is moved together with the cutting optics (12) along the cutting line (14), **characterized in that** a discharge point of the treating agent (16) that is offset from a focal point of the cutting optics (12) is guided along the cutting line (14) by pivoting of the nozzle (15) around an optical axis of the cutting optics (12).

2. Method according to Claim 1, **characterized in that** the odour-reducing treating agent (16) is a fluid.

3. Method according to Claim 2, **characterized in that** the odour-reducing treating agent (16) comprises steam.

4. Installation for cutting textile material (8) by means of laser radiation, with a source (7) for the laser radiation, with a cutting optics (12) and a device for producing a relative movement of the cutting optics (12) in relation to the textile material (8) along a given cutting line (14), wherein the installation has a device comprising a nozzle (15) for applying an odour-reducing treating agent (16) to the textile material (8) in the region of the cutting line (14), wherein the device for producing a relative movement of the cutting optics (12) in relation to the textile material (8) has a table (2) and also a first processing head (5), which can be moved along two axes parallel to the plane of the table and receives the cutting optics (12), and wherein the nozzle (15) is arranged on the first processing head (5) in such a way that the treating agent (16) is discharged in the direction of a point on the table (2) that is offset from the focal point of the cutting optics (12), **characterized in that** the nozzle (15) is arranged on the processing head (5) pivotably about an axis running through the focal point of the cutting optics (12) perpendicularly in relation to the plane of the table.

5. Installation according to Claim 4, **characterized in that** the installation comprises a device for providing the treating agent.

6. Installation according to Claim 5, **characterized in that** the device for providing the treating agent comprises a steam generator (17).

## Revendications

1. Procédé destiné à la découpe de matériau textile (8) au moyen d'un rayonnement laser, pour lequel le rayonnement laser est dirigé sur le matériau textile (8) au moyen d'une optique de coupe (12) ; et dans lequel le matériau textile (8) est découpé par un mouvement relatif de l'optique de coupe (12) par rapport au matériau textile (8), le long d'une ligne de coupe (14) prédéfinie ; dans lequel un produit de traitement (16) qui atténue les odeurs est appliqué sur le matériau textile (8) par l'intermédiaire d'une buse (15) à l'issue de la découpe, mais ce uniquement dans la zone de la ligne de coupe (14), laquelle buse est déplacée conjointement avec l'optique de coupe (12) le long de la ligne de coupe (14) ; **caractérisé en ce qu'**un point de distribution du produit de traitement (16), lequel est décalé par rapport à un point de focalisation de l'optique de coupe (12), est guidé par le pivotement de la buse (15) autour d'un axe optique de l'optique de coupe (12), le long de la ligne de coupe (14).

2. Procédé selon la revendication 1, **caractérisé en ce que** le produit de traitement (16) qui atténue les odeurs est un fluide.

3. Procédé selon la revendication 2, **caractérisé en ce que** le produit de traitement (16) qui atténue les odeurs contient de la vapeur d'eau.

4. Installation destinée à la découpe de matériau textile (8) au moyen d'un rayonnement laser, avec une source (7) pour le rayonnement laser, avec une optique de coupe (12) et avec un mécanisme destiné à la génération d'un mouvement relatif de l'optique de coupe (12) par rapport au matériau textile (8) le long d'une ligne de coupe (14) prédéfinie ; dans laquelle l'installation présente un mécanisme, lequel comprend une buse (15) et lequel est destiné à l'application d'un produit de traitement (16) qui atténue les odeurs sur le matériau textile (8) dans la zone de la ligne de coupe (14) ; dans laquelle le mécanisme destiné à la génération d'un mouvement relatif de l'optique de coupe (12) par rapport au matériau textile (8) présente une table (2) ainsi qu'une première tête de traitement (5), laquelle peut être déplacée parallèlement au plan de la table, le long de deux axes, et dans laquelle est logée l'optique de coupe (12) ; et dans laquelle la buse (15) est disposée de telle sorte au niveau de la première tête de traitement (5) que le produit de traitement (16) est distribué en direction d'un point sur la table (2), lequel est décalé par rapport au point de focalisation de l'optique de coupe (12) ; **caractérisée en ce que** la buse (15) est disposée au niveau de la tête de traitement (5), de manière à pouvoir pivoter autour d'un axe qui court à la perpendiculaire du plan de la table, à travers le point de focalisation de l'optique de coupe (12).

5. Installation selon la revendication 4, **caractérisée en ce que** l'installation comprend un mécanisme destiné à la mise à disposition du produit de traitement.

6. Installation selon la revendication 5, **caractérisée en ce que** le mécanisme destiné à la mise à disposition du produit de traitement comprend un générateur de vapeur (17).
